# EUROPÄISCHE PATENTSCHRIFT

(11) **EP 1 979 605 B1**
(45) Veröffentlichungstag und Bekanntmachung des Hinweises auf die Patenterteilung: **24.06.2009**
(21) Anmeldenummer: 06830145.6
(22) Anmeldetag: 27.11.2006
(51) Int. Cl.: F02M 47/02

(54) **KRAFTSTOFFINJEKTOR**
FUEL INJECTOR
INJECTEUR DE CARBURANT

(30) Priorität: 23.01.2006 DE 102006003040
(43) Veröffentlichungstag der Anmeldung: 15.10.2008
(73) Patentinhaber: ROBERT BOSCH GMBH, 70442 Stuttgart (DE)
(72) Erfinder: DRESIG, Friedmar, 09114 Chemnitz (DE); PAEHRISCH, Maik, 96050 Bamberg (DE)
(86) Internationale Anmeldenummer: PCT/EP2006/068952
(87) Internationale Veröffentlichungsnummer: WO 2007/082598

(56) Entgegenhaltungen:
- DE-A1- 10 052 604
- DE-A1- 10 312 913
- DE-A1- 19 947 772

## Beschreibung

### Stand der Technik

Die Erfindung geht aus von einem Kraftstoffinjektor nach der Gattung des Anspruchs 1.

Diesel Common Rail Systeme einschließlich Kraftstoffinjektoren bzw. deren Komponenten unterliegen während des Betriebes starken Druckbelastungen. Die Höhe des Druckes entspricht ungefähr den zu erzielenden Einspritzdrücken im Motor. Je höher diese Einspritzdrücke, desto besser ist das Motorverhalten (Leistung/Verbrauch/Geräusch/Emissionen). In der Vergangenheit und auch in Zukunft sind diese Drücke möglichst zu erhöhen. Allerdings stoßen bisherige Konstruktionen in ihrer Geometrieauslegung an die Grenzen.

Bei bekannten Kraftstoffinjektoren wird Leckage aus dem Haltekörper über eine Lecköl-Rückführungsleitung abgeführt, die im Haltekörper verläuft und in einen separaten niederdruckseitigen Raum des Haltekörpers mündet, wie bespielsweise in DE 100 52 604 A offenbart.

Aus der DE 103 12 913 A1 ist bereits ein Kraftstoffinjektor bekannt, der einen im Ventilstück verlaufenden kanal aufweist, welcher den Steuerraum mit dem Niederdruckbereich verbindet.

DE10312913A1 offenbart ein Kraftstoffinjektor für Brennkraftmaschinen, mit einer in einem Düsenkörper axial verschiebbar geführten Düsennadel, welche mindestens ein Spritzloch für eine Kraftstoffeinspritzung freigibt oder verschließt, mit einem in einem Haltekörper axial verschiebbar geführten Ventilkolben, der die Öffnungs- und Schließbewegung der Düsennadel steuert, mit einem Ventilstück, in welchem ein Hilfskolben einen an eine Hochdruckseite angeschlossenen Steuerraum begrenzt, der über ein Steuerventil an eine Niederdruckseite angeschlossen ist, und mit einer Lecköl-Rückführungsleitung, die Lecköl aus dem Bereich zwischen Hilfskolben und Ventilkolben abführt, wobei die Lecköl-Rückführungsleitung zumindest teilweise im Ventilstück verläuft. Dabei ist der Hilfskolben mit dem Ventilkolben mechanisch gekoppelt, um letzteren zu betätigen.

### Vorteile der Erfindung

Der erfindungsgemäße Kraftstoffinjektor für Brennkraftmaschinen mit den kennzeichnenden Merkmalen des Patentanspruchs 1 dient der Drucksteigerung, der Kostenreduzierung und der Qualitätsverbesserung. Es können durch die Erfindung festigkeitsreduzierende Fertigungsverfahren am Haltekörper entfallen. Die durch die jetzige Konstruktion bedingte Gratbildung im Bereich der Verschneidung Lecköltasche/Leckölnut wird eliminiert. Dadurch entfällt dort der Arbeitsgang des Entgratens, und insgesamt entfallen mehrere Arbeitsgänge. Wandstärkeprobleme werden gelöst, so dass z.B. eine längere und robustere Ventilspannschraube (mehr tragende Gänge) zum Verspannen des Haltekörpers verwendet werden kann, was wiederum Drucksteigerungen zulässt. Durch die Erfindung ist es möglich, Kraftstoffinjektoren mit höherem Betriebsdruck zu realisieren oder zumindest diesem Ziel näher zu kommen. Durch die erfindungsgemäße Konstruktion wird der Aufbau des Kraftstoffinjektors vereinfacht, und die Anzahl an Bearbeitungsschritten wird verringert. Außerdem sind eine Festigungssteigerung des Haltekörpers und eine Drucksteigerung des Kraftstoffinjektors möglich.

Weitere Vorteile und vorteilhafte Ausgestaltungen des Gegenstands der Erfindung sind der Beschreibung, der Zeichnung und den Ansprüchen entnehmbar.

### Zeichnungen

Zwei Ausführungsbeispiele des erfindungsgemäßen Kraftstoffinjektors sind in den Zeichnungen dargestellt und in der nachfolgenden Beschreibung näher erläutert. Es zeigen:
- Fig. 1: eine Gesamtansicht des erfindungsgemäßen Kraftstoffinjektors;
- Fig. 2: eine Detailansicht im Bereich des Ventilstücks von Fig. 1; und
- Fig. 3: ein zweites Ausführungsbeispiel des erfindungsgemäßen Kraftstoffinjektors in einer Darstellung analog zu Fig. 2.

### Beschreibung der Ausführungsbeispiele

Der in **Fig. 1** gezeigte Kraftstoffinjektor 1 ist in einer mit Hochdruck beaufschlagten Einspritzleitung 2 des Kraftstoffs angeordnet und ragt in den Brennraum der zu versorgenden Brennkraftmaschine.

In einer axialen Führungsbohrung **3** eines Düsenkörpers **4** ist ein kolbenförmiges Ventilglied (Düsennadel) **5** mit einer konischen Ventildichtfläche **6** verschiebbar gelagert, welche durch eine Schließfeder **7** gegen eine konische Ventilsitzfläche **8** des Düsenkörpers 4 gedrückt wird und die dort vorgesehenen Spritzlöcher **9** verschließt. Die Einspritzleitung 2 mündet im Düsenkörper 4 in einen ringförmigen Druckraum **10,** von dem ein zwischen Führungsbohrung 3 und Düsennadel 5 verlaufender Ringspalt bis zur Ventilsitzfläche 8 führt. Die Düsennadel 5 hat im Bereich des Druckraumes 10 eine als Druckschulter ausgebildete Steuerfläche **11,** an welcher der über die Einspritzleitung 2 zugeführte Kraftstoff im Öffnungssinn an der Düsennadel 5 angreift.

Die Öffnungs- und Schließbewegung der Düsennadel 5 wird durch einen Ventilkolben **12** gesteuert, der in einer Führungsbohrung **13** eines Haltekörpers **14** axial verschiebbar geführt ist und mit seinem einen Ende auf die der Ventildichtfläche 6 abgewandte Stirnseite der Düsennadel 5 axial einwirkt. Wie in **Fig. 2** zeigt, begrenzt anderenends der Ventilkolben 12 mit einer in Schließrichtung wirkenden Steuerfläche **15** in einem Ventilstück **16** einen Steuerraum **17,** der über eine Z-Drossel **18** mit der Einspritzleitung 2 verbunden ist. Vom Steuerraum 17 geht eine A-Drossel **19** ab, die über ein z.B. als 2/2-Wege-Magnetventil ausgebildetes Steuerventil **20** (Ventilschließglied **21**) mit einem niederdruckseitigen Absteuerraum **22** verbindbar ist. Um Lecköl aus dem Bereich des Haltekörpers 14 abzuführen, ist im Ventilstück 16 eine Lecköl-Rückführungsleitung **23** in Form einer axialen Durchgangsbohrung vorgesehen, die von der niederdruckbelasteten Führungsbohrung 13 des Haltekörpers 14 abgeht und sich bis in den Absteuerraum 22 erstreckt. Der Haltekörper 14 kann mit einer größeren Wandstärke gefertigt werden, so dass z.B. eine längere und robustere Ventilspannschraube **24** (mehr tragende Gänge) zum Verspannen des Ventilstücks 16 verwendet werden kann, was wiederum Drucksteigerungen zulässt.

Die Steuerflächen 11, 14 und die Schließfeder 7 sind so ausgelegt, dass bei geschlossenem Steuerventil 20, d.h. bei gleichem Druck im Druckraum 10 und im Steuerraum 17, die Düsennadel 5 die Spritzlöcher 9 verschließt. Die Z-Drossel 18 ist kleiner als die A-Drossel 19, so dass durch Öffnen des Steuerventils 20 der im Steuerraum 17 herrschende Druck über den Absteuerraum 22 abgebaut wird und der im Druckraum 10 herrschende Druck nun ausreicht, die Düsennadel 5 gegen die Wirkung der Schließfeder 7 aufzusteuern.

Von der Ausführung der Fig. 2 unterscheidet sich die in **Fig. 3** gezeigte Ausführung lediglich dadurch, dass hier die Lecköl-Rückführungsleitung **23'** nicht direkt in den Absteuerraum 22, sondern - bei gleicher hydraulischer Funktionsweise - seitlich in eine Außenfläche **25** des Ventilstücks 16 mündet und von dort nach oben zur Niederdruckseite geführt ist.

## Patentansprüche

1. Kraftstoffinjektor (1) für Brennkraftmaschinen, mit einer in einem Düsenkörper (4) axial verschiebbar geführten Düsennadel (5), welche mindestens ein Spritzloch (9) für eine Kraftstoffeinspritzung freigibt oder verschließt, mit einem in einem Haltekörper (14) axial verschiebbar geführten Ventilkolben (12), der die Öffnungs- und Schließbewegung der Düsennadel (5) steuert, mit einem Ventilstück (16), in welchem der Ventilkolben (12) einen an eine Hochdruckseite (2) angeschlossenen Steuerraum (17) begrenzt, der über ein Steuerventil (20) an eine Niederdruckseite (22) angeschlossen ist, und mit einer Lecköl-Rückführungsleitung (23; 23'), die Lecköl aus dem Bereich des Haltekörpers (14) abführt,
**dadurch gekennzeichnet,**
**dass** die Lecköl-Rückführungsleitung (23; 23') zumindest teilweise im Ventilstück (16) verläuft.

2. Kraftstoffinjektor nach Anspruch 1, **dadurch gekennzeichnet, dass** die Lecköl-Rückführungsleitung (23) in einen niederdruckseitigen Absteuerraum (22) des Steuerventils (20) mündet.

3. Kraftstoffinjektor nach Anspruch 1 oder 2, **dadurch gekennzeichnet, dass** die Lecköl-Rückführungsleitung (23) durch eine einzige Durchgangsbohrung gebildet ist.

4. Kraftstoffinjektor nach einem der vorhergehenden Ansprüche, **dadurch gekennzeichnet, dass** die Lecköl-Rückführungsleitung (23) ausschließlich im Ventilstück (16) verläuft.

5. Kraftstoffinjektor nach Anspruch 1 oder 2, **dadurch gekennzeichnet, dass** die Lecköl-Rückführungsleitung (23') seitlich in eine Außenfläche (25) des Ventilstücks (16) mündet und von dort zur Niederdruckseite geführt ist.

## Claims

1. Fuel injector (1) for internal combustion engines, having a nozzle needle (5) which is guided in an axially movable fashion in a nozzle body (4) and which opens or closes off at least one spray hole (9) for an injection of fuel, having a valve piston (12) which is guided in an axially movable fashion in a retaining body (14) and which controls the opening and closing movement of the nozzle needle (5), having a valve piece (16) in which the valve piston (12) delimits a control chamber (17) which is connected to a high-pressure side (2) and which is connected via a control valve (20) to a low-pressure side (22), and having a leakage oil return line (23, 23') which dissipates leakage oil out of the region of the retaining body (14),
**characterized**
**in that** the leakage oil return line (23; 23') runs at least partially in the valve piece (16).

2. Fuel injector according to Claim 1, **characterized in that** the leakage oil return line (23) opens out into a low-pressure-side discharge chamber (22) of the control valve (20).

3. Fuel injector according to Claim 1 or 2, **characterized in that** the leakage oil return line (23) is formed by a single passage bore.

4. Fuel injector according to one of the preceding claims, **characterized in that** the leakage oil return line (23) runs exclusively in the valve piece (16).

5. Fuel injector according to Claim 1 or 2, **characterized in that** the leakage oil return line (23') opens out at the side into an outer surface (25) of the valve piece (16) and is guided from there to the low-pressure side.

## Revendications

1. Injecteur de carburant (1) pour moteurs à combustion interne, avec une aiguille d'injection (5) guidée de manière déplaçable axialement dans un corps de buse (4), qui ouvre ou ferme au moins un trou d'injection (9) pour une injection de carburant, avec un piston de soupape (12) guidé de manière déplaçable axialement dans un corps de retenue (14), qui commande le mouvement d'ouverture et de fermeture de l'aiguille d'injection (5), avec un élément de soupape (16) dans lequel le piston de soupape (12) limite un espace de commande (17) raccordé à un côté haute pression (2), qui est raccordé par le biais d'une soupape de commande (20) à un côté basse pression (22), et avec une conduite de retour d'huile de fuite (23 ; 23') qui évacue l'huile de fuite hors de la région du corps de retenue (14),
**caractérisé en ce que**
la conduite de retour d'huile de fuite (23 ; 23') s'étend au moins en partie dans l'élément de soupape (16).

2. Injecteur de carburant selon la revendication 1, **caractérisé en ce que** la conduite de retour d'huile de fuite (23) débouche dans un espace de commande (22), côté basse pression, de la soupape de commande (20).

3. Injecteur de carburant selon la revendication 1 ou 2, **caractérisé en ce que** la conduite de retour d'huile de fuite (23) est formée par un alésage de passage unique.

4. Injecteur de carburant selon l'une quelconque des revendications précédentes, **caractérisé en ce que** la conduite de retour d'huile de fuite (23) s'étend exclusivement dans l'élément de soupape (16).

5. Injecteur de carburant selon la revendication 1 ou 2, **caractérisé en ce que** la conduite de retour d'huile de fuite (23') débouche latéralement dans une surface extérieure (25) de l'élément de soupape (16) et est guidée de celle-ci vers le côté basse pression.
